# EUROPÄISCHE PATENTSCHRIFT

(11) **EP 1 728 630 B1**
(45) Veröffentlichungstag und Bekanntmachung des Hinweises auf die Patenterteilung: **22.10.2008**
(21) Anmeldenummer: 06011044.2
(22) Anmeldetag: 30.05.2006
(51) Int. Cl.: B41F 13/02

(54) **Bahnführungselement einer Zeitungsdruckmaschine**
Weg guiding device of a newspaper printing machine
Dispositif de guidage de bande dans une machine d'impression de journaux

(30) Priorität: 04.06.2005 DE 102005025776
(43) Veröffentlichungstag der Anmeldung: 06.12.2006
(73) Patentinhaber: manroland AG, 63075 Offenbach (DE)
(72) Erfinder: Ronecker, Wolfgang, 86678 Ehingen (DE); Schäfer, Eugenia, 86159 Augsburg (DE); Schlittenbauer, Johann, 86551 Aichach (DE)
(74) Vertreter: Ulrich, Thomas

(56) Entgegenhaltungen:
- DE-A1- 10 035 000
- GB-A- 872 360
- US-A- 5 413 039

## Beschreibung

Die Erfindung betrifft ein Bahnführungselement einer Zeitungsdruckmaschine gemäß dem Oberbegriff des Anspruchs 1.

Bahnführungselemente dienen dazu die zu bedruckenden Papierbahnen vom Rollenwechslerbereich, dem so genannten Rollenkeller, über einen Papierschacht in den Druckwerkbereich zu führen. Beim Aufstellen oder der Wartung der Zeitungsdruckmaschine werden die Bahnführungselemente bisher meist von Hand montiert. Dabei werden zunächst Haltevorrichtungen an der Unterseite der Deckenkonstruktion, die den Rollenwechslerbereich vom Druckwerkbereich trennt, befestigt. Nach Montage der Halteelemente werden die einzelnen Leitwalzen an den Halteelementen befestigt.

Da im Rollenwechselbereich das Platzangebot begrenzt ist, ist der Einsatz von Hilfsvorrichtungen, wie Kränen oder Hebezeugen, bei der Montage der Leitwalzen nicht möglich. In der DE 100 35 000 A1 wird beispielsweise eine solche Leitwalze beschrieben, die bezüglich ihrer Längsachse drehbar in einem Gestell befestigt ist. Einhergehend mit dem relativ hohen Gewicht der Leitwalzen, das abhängig von der Druckmaschinengröße durchaus im Bereich von bis zu circa 80 Kilogramm liegen kann, ist somit die Montage der Leitwalzen nur durch mehrere Hilfspersonen zu bewerkstelligen.

Weiterhin müssen die Leitwalzen in den Haltevorrichtungen ausgerichtet werden, damit durch eine korrekte Führung der Papierbahn beim späteren Druckvorgang ein gutes Druckergebnis erreicht werden kann.

Hiervon ausgehend liegt der vorliegenden Erfindung das Problem zugrunde, den Montageaufwand für Bahnführungselemente zu verringern und gleichzeitig den Justierungsaufwand für die Leitwalzen zu reduzieren.

Dieses Problem wird durch ein Bahnführungselement einer Zeitungsdruckmaschine gemäß Anspruch 1 gelöst. Erfindungsgemäß verfügt das Bahnführungselement über mindestens eine Leitwalze die in einem Rahmen oder in einem Gehäuse vormontiert ist. Diese Baugruppe wird als ganze Einheit in den Papierschacht eingeführt und mit Haltevorrichtungen an der Bahnführungswand befestigt.

Die Ausführung der Leitwalze mit Rahmen oder Gehäuse als Baugruppe ermöglicht die Einführung des Bahnführungselementes vom Druckwerkbereich nach Unten in den Rollenwechslerbereich, wobei dadurch der Einsatz von Hebezeugen, wie Deckenkränen, möglich ist. Durch den vormontierten Aufbau entfällt außerdem die bisherige Montage der Leitwalzen an den bisherigen Haltevorrichtungen

Durch die Befestigung der Baugruppe an der Bahnführungswand, die innerhalb der Anordnung der Zeitungsdruckmaschine in den drei Koordinatenrichtungen x, y, und z ausgerichtet ist, wird insgesamt der Ausrichtungsaufwand der Leitwalzen verringert oder gar vermieden. Wird der Rahmen oder das Gehäuse mit geringen Fertigungstoleranzen gefertigt, so ist in der Regel eine weitere Leitwalzenausrichtung unnötig, da die Leitwalze bereits durch die Befestigung an der Bahnführungswand ausgerichtet wird.

Die Längenabmessung und die Breitenabmessung der Baugruppe kann kleiner oder gleich der Längenabmessung und der Breitenabmessung des Papierschachtes sein, so dass die Einführung der Baugruppe in den Papierschacht erleichtert wird.

Nach einer vorteilhaften Weiterbildung der Erfindung ist die Höhenabmessung der Baugruppe, also vom Druckwerkbereich in Richtung Rollenwechslerbereich vorzugsweise größer oder gleich als die Papierschachthöhe. Je nach Höhe der Baugruppe kann der Abstand der Leitwalzen von der Unterseite der Deckenkonstruktion eingestellt werden und somit der Anstellwinkel der Papierbahn variiert werden. lst der Anstellwinkel der Papierbahn senkrecht oder nahezu senkrecht zur Deckenkonstruktion, so ist es auch denkbar die Höhenabmessung der kleiner als die Papierschachthöhe auszuführen.

Es ist von Vorteil, wenn zur Schalldämmung zwischen dem Druckwerkbereich und dem Rollenwechslerbereich mindestens ein Schalldämmelement angeordnet ist. Diese Schalldämmung zwischen Rollenwechslerbereich und Druckwerkbereich ist zum Teil länderspezifisch vorgeschrieben. Das Schalldämmelement kann dann an der Baugruppe des Bahnführungselementes montiert werden, wodurch die bisher eher umständliche Montage des Schalldämmelementes im Papierschachtbereich entfallen kann.

Weiterhin ist es günstig, das Schalldämmelement als eine oder mehrere Rahmenwände oder Gehäusewände der Baugruppe zu nutzen. Dabei kann das Schalldämmelement als Halteelement der mindestens einen Leitwalze ausgebildet sein und zumindest Teile der Gewichtskraft der mindestens einen Leitwalze aufnehmen. In einer besonderen Ausführung der Erfindung wird der Rahmen oder das Gehäuse ausschließlich aus Schalldämmelementen gebildet.

Um eine besondere passgenaue und einfache Befestigung des Rahmen oder des Gehäuses an der Bahnführungswand zu ermöglichen, wird vorgeschlagen, die Haltevorrichtungen als Stiftelemente, vorzugsweise Passstifte, und/oder Bohrungen auszuführen, die mit komplementären Bohrungen und/oder Stiftelementen an oder in der Bahnführungswand verbindbar sind. Der Rahmen beziehungsweise das Gehäuse kann ergänzend zu den Stiftverbindungen eine Verschraubung oder eine ähnliche formschlüssige oder kraftschlüssige Verbindung zwischen Rahmen und Gehäuse und Bahnführungswand aufweisen.

Eine weitere vorteilhafte Ausführung des Bahnführungselementes sieht vor, am Rahmen oder am Gehäuse des Bahnführungselements und an der Unterseite der Deckenkonstruktion im Rollenwechslerbereich mindestens eine weitere Haltevorrichtung anzuordnen. Durch diese zusätzliche Befestigung des Rahmens oder des Gehäuses wird eine Schwingung des Rahmens oder des Gehäuses vermieden, beziehungsweise eine Übertragung von Schwingungen aus dem Druckwerkbereich in den Rollenwechslerbereich oder umgekehrt wird reduziert. Als Haltevorrichtung eignet sich beispielsweise ein Winkel oder eine U-förmiger Schiene, wobei ein Schenkel am Rahmen oder am Gehäuse befestigt ist und der andere Schenkel am Papierschacht oder an der Deckenkonstruktion befestigt wird.

Es ist weiter von Vorteil, wenn am Rahmen oder am Gehäuse Stellelemente angeordnet sind, mit denen die Ausrichtung der Leitwalze veränderbar ist. Grundsätzlich wird bereits durch die Anbringung des Rahmens oder des Gehäuses an der ausgerichteten Bahnführungswand die korrekte Position der Leitwalzen vorgenommen. Mit den Stellelementen kann jedoch eine Feinjustierung der Leitwalze vorgenommen werden, um dadurch Toleranzen des Rahmens oder des Gehäuses auszugleichen.

Je nach Ausführung des Bahnführungselementes können zwei oder mehr Leitwalzen angeordnet sein, wobei die Achsen der Leitwalzen versetzt zueinander oder in einer Linie angeordnet sein können.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnungen näher erläutert. Dabei zeigt:
- Fig. 1:: eine Schnittansicht durch den Bereich des Papierschachtes zwischen Druckwerken und Rollenkeller mit bekannten Bahnführungselement und Schallschutzelementen;
- Fig. 2:: eine Schnittansicht durch den Papierschacht und das erfindungsgemäße Bahnführungselement;
- Fig. 3:: weitere Schnittansicht des Bahnführungselementes aus Figur 2;
- Fig. 3a:: Detailansicht des eingekreisten Bereiches aus Figur 3.

Nachfolgend wird die hier vorliegende Erfindung unter Bezugnahme auf die Figuren 1 bis 3 und 3a in größerem Detail beschrieben.

Die Fig. 1 zeigt eine Schnittansicht durch den Bereich des Papierschachtes 4 einer Zeitungsdruckmaschine. Dabei bezeichnet 4.3 die Papierschachthöhe. Im oberen Teil von Figur 1 befindet sich der Druckwerkbereich 1, in dem die Druckwerke der Zeitungsdruckmaschine stehen. Durch eine Deckenskonstruktion 3 getrennt, befindet sich im unteren Teil von Figur 1 der Rollenwechslerbereich 2, in dem das zu bedruckende Papier 8 auf Rollenwechslern gelagert ist. Um eine Schalldämmung zwischen dem Druckwerkbereich 1 und dem Rollenwechslerbereich 2 zu erreichen, sind im Papierschacht 4 Schalldämmelemente 5 angebracht, die hier an der Wand des Papierschachtes montiert werden.

Mit dem Bahnführungselement soll eine oder mehrere Papierbahnen 8 vom Rollenwechslerbereich 2 über den Papierschacht 4 in den Druckwerkbereich 1 zu den Druckwerken gefördert werden. Das Bahnführungselement besteht in dieser Ausführung aus einer Haltevorrichtung 7, an der hier zwei Leitwalzen 6 befestigt sind. Beim Aufbau der Zeitungsdruckmaschine wird zunächst die Haltevorrichtung 7 an der Unterseite der Deckenkonstruktion 3 befestigt, danach werden die Leitwalzen 6 an der Haltevorrichtung 7 montiert und ausgerichtet. Je nach Größe der Zeitungsdruckmaschine können die Leitwalzen 6 ein Gewicht von circa 80 Kilogramm aufweisen, deshalb sind bei der Montage der Leitwalzen 6 mehrere Personen notwendig. Der Pfeil mit Bezugszeichen 13 deutet die Einbaurichtung der Leitwalzen 6 beim Zusammenbau der Zeitungsdruckmaschine an. Ziel der Erfindung ist es, die Montage der Bahnführungselemente zu verringern und gleichzeitig den Justierungsaufwand für die Leitwalzen zu reduzieren, wobei in den Figuren 2 und 3 mögliche Ausführungsformen eines Bahnführungselementes gezeigt werden.

Die Fig. 2 zeigt eine Schnittansicht durch den Papierschacht 4 und durch das erfindungsgemäße Bahnführungselement. Mit 4.3 ist die Papierschachthöhe und mit 10.3 ist die Höhe der Baugruppe bezeichnet. Das Bahnführungselement ist hier als vormontierte Baugruppe 10 ausgeführt, die in dieser Ausführung als Gehäuse mit vier Wänden 10.4 und 10.5 ausgebildet ist. Die Breite 10.1 und die Länge der Baugruppe 10 ist an die Papierschachtbreite 4.1 und die Papierschachtlänge angepasst. Die Baugruppe 10, an der im unteren Bereich zwei Leitwalzen an den Seitenwänden 10.4 befestigt sind, wird vorzugsweise vom Druckwerkbereich 1 in den Rollenwechslerbereich 2 in Pfeilrichtung 14 eingeschoben. Hierdurch kann man sich bei der Montage des Bahnführungselementes eines Deckenkranes im Druckwerkbereich bedienen und somit den Personenaufwand bei der Montage reduzieren. Die Baugruppe 10 wird zum Beispiel mit Stiftelementen 12 an der Bahnführungswand 11 befestigt. Als weiterer Vorteil des neuen Bahnführungselementes erweist sich, die direkte Befestigung der Schalldämmelemente 5 an der Vorder-/Rückwand 10.5 des Gehäuses der Baugruppe 10. Hierdurch entfällt die umständliche Montage der Schalldämmelemente 5 im Papierschacht 4.

Die Fig. 3 zeigt eine weitere Schnittansicht des Bahnführungselementes aus Figur 2, wobei die Schnittachse durch die Leitachsen 6 und entlang der Papierschachtlänge 4.2 verläuft. Mit 10.3 ist die Höhe und mit 10.2 ist die Länge der Baugruppe bezeichnet. Im oberen Bereich der Baugruppe ist jeweils links und rechts die Befestigung 12 an der Bahnführungswand 11 zu erkennen.

Die Figur 3a zeigt eine vergrößerte Ansicht des in Figur 3 eingekreisten Bereiches. Hierin ist die Befestigung 12 der Baugruppe beziehungsweise der Seitenwand 10.4 der Baugruppe mit einem Passstift 15 an der Bahnführungswand 11 dargestellt.

Das erfindungsgemäße Bahnführungselement kann also vom Druckwerkbereich durch den Papierschacht in den Rollenwechslerbereich also in Richtung der wirkenden Schwerkraft eingeführt werden. Eine Einführung in entgegengesetzter Richtung ist auch möglich. Da das Platzangebot im Druckwerkbereich nicht derart beengt ist wie im Rollenwechslerbereich, ist nun der Einsatz von Hilfsvorrichtungen möglich. Hierdurch lassen sich der Personenaufwand bei der Montage und die Handarbeit der schweren Bahnführungselemente reduzieren.

Durch die Befestigung der Bahnführungselemente an den bereits ausgerichtet Bahnführungswänden kann der Aufwand zur Ausrichtung der Leitwalzen minimiert oder vermieden werden.

### Bezugszeichenliste

- 1: Druckwerkbereich
- 2: Rollenwechslerbereich
- 3: Deckenkonstruktion
- 4: Papierschacht
- 4.1: Papierschachtbreite
- 4.2: Papierschachtlänge
- 4.3: Papierschachthöhe
- 5: Schalldämmelement
- 6: Leitwalze
- 7: Haltevorrichtung
- 8: Papierbahn
- 9: Rahmen/Gehäuse
- 10: Baugruppe
- 10.1: Breite der Baugruppe
- 10.2: Länge der Baugruppe
- 10.3: Höhe der Baugruppe
- 10.4: Seitenwand
- 10.5: Vorder-/Rückwand
- 11: Bahnführungswand
- 12: Befestigung an der Bahnführungswand
- 13: Einbaurichtung Leitwalze
- 14: Einbaurichtung Baugruppe
- 15: Passstift

## Patentansprüche

1. Bahnführungselement einer Zeitungsdruckmaschine, mindestens bestehend aus einer Leitwalze (6), die mindestens eine Papierbahn (8) vom Rollenwechslerbereich (2) über mindestens einen Papierschacht (4) in einer Deckenkonstruktion (3) und mindestens eine Bahnführungswand (11) in den Druckwerkbereich (1) führt, **dadurch gekennzeichnet, dass** die mindestens eine Leitwalze (6) in einem Rahmen oder in einem Gehäuse (9) als Baugruppe (10) vormontiert ist und die Baugruppe (10) in den Papierschacht (4) einführbar oder durchführbar ist und mit Haltevorrichtungen (12) an der Bahnführungswand (11) befestigt wird.

2. Bahnführungselement nach Anspruch 1, **dadurch gekennzeichnet, dass** die Längenabmessung (10.2) und die Breitenabmessung (10.1) der Baugruppe (10) kleiner oder gleich der Längenabmessung (4.2) und der Breitenabmessung (4.1) des Papierschachtes (4) ist.

3. Bahnführungselement nach einem der Ansprüche 1 und 2, **dadurch gekennzeichnet, dass** die Höhenabmessung (10.3) der Baugruppe (10) vorzugsweise größer oder gleich als die Papierschachthöhe (4.3) ist.

4. Bahnführungselement nach einem oder mehreren der Ansprüche 1 bis 3, **dadurch gekennzeichnet, dass** zur Schalldämmung zwischen dem Druckwerkbereich (1) und dem Rollenwechslerbereich (2) mindestens ein Schalldämmelement (5) angeordnet ist und das Schalldämmelement (5) an der Baugruppe (10) des Bahnführungselementes angeordnet ist.

5. Bahnführungselement nach einem oder mehreren der Ansprüche 1 bis 4, **dadurch gekennzeichnet, dass** das mindestens eine Schalldämmelement (5) mindestens eine Rahmenwand oder Gehäusewand der Baugruppe (10) bildet.

6. Bahnführungselement nach einem oder mehreren der Ansprüche 1 bis 5, **dadurch gekennzeichnet, dass** das mindestens eine Schalldämmelement (5) als Halteelement der mindestens einen Leitwalze (6) ausgebildet ist und zumindest Teile der Gewichtskraft der mindestens einen Leitwalze (6) aufnimmt.

7. Bahnführungselement nach einem oder mehreren der Ansprüche 1 bis 6, **dadurch gekennzeichnet, dass** die Haltevorrichtungen (12) der Baugruppe (10) als Stiftelemente, vorzugsweise Passstifte, und/oder Bohrungen ausgeführt sind, die mit komplementären Bohrungen und/oder Stiftelementen der Bahnführungswand (11) verbindbar sind.

8. Bahnführungselement nach einem oder mehreren der Ansprüche 1 bis 7, **dadurch gekennzeichnet, dass** am Rahmen oder Gehäuse (9) der Baugruppe (10) und an der Unterseite der Deckenkonstruktion (3) im Rollenwechslerbereich (2) mindestens eine weitere Haltevorrichtung (7) angeordnet ist.

9. Bahnführungselement nach Anspruch 8, **dadurch gekennzeichnet, dass** die weitere Haltevorrichtung (7) als Winkel oder eine U-förmige Schiene ausgeführt ist.

10. Bahnführungselement nach einem oder mehreren der Ansprüche 1 bis 9, **dadurch gekennzeichnet, dass** am Rahmen oder am Gehäuse (10) Stellelemente angeordnet sind, mit denen die Ausrichtung der Leitwalze (6) veränderbar ist.

11. Bahnführungselement nach einem oder mehreren der Ansprüche 1 bis 10, **dadurch gekennzeichnet, dass** zwei oder mehr Leitwalzen (6) angeordnet sind, wobei die Achsen der Leitwalzen (6) versetzt zueinander oder in einer Linie angeordnet sind.

## Claims

1. A web-guiding element of a newspaper-printing machine, consisting at least of one leading roller (6) that guides at least one paper web (8) from the reel-changing area (2) by way of at least one paper shaft (4) in a cover construction (3) and at least one web-guiding wall (11) into the print-unit area (1), **characterised in that** the at least one leading roller (6) is pre-assembled in a frame or in a housing (9) as an assembly group (10), and the assembly group (10) can be introduced or guided through into the paper shaft (4) and is secured with holding devices (12) on the web-guiding wall (11).

2. A web-guiding element according to claim 1, **characterised in that** the length dimension (10.2) and the width dimension (10.1) of the assembly group (10) are smaller than or equal to the length dimension (4.2) and the width dimension (4.1) of the paper shaft (4).

3. A web-guiding element according to one of claims 1 and 2, **characterised in that** the height dimension (10.3) of the assembly group (10) is preferably greater than or equal to the paper-shaft height (4.3).

4. A web-guiding element according to one or more of claims 1 to 3, **characterised in that** at least one sound-damping element (5) is arranged for sound-damping between the print-unit area (1) and the reel-changing area (2), and the sound-damping element (5) is arranged on the assembly group (10) of the web-guiding element.

5. A web-guiding element according to one or more of claims 1 to 4, **characterised in that** the at least one sound-damping element (5) forms at least one frame wall or housing wall of the assembly group (10).

6. A web-guiding element according to one or more of claims 1 to 5, **characterised in that** the at least one sound-damping element (5) is formed as a holding element of the at least one leading roller (6) and takes up at least parts of the weight of the at least one leading roller (6).

7. A web-guiding element according to one or more of claims 1 to 6, **characterised in that** the holding devices (12) of the assembly group (10) are realized as pin elements, preferably fitting pins, and/or bores, that can be connected with complementary bores and/or pin elements of the web-guiding wall (11).

8. A web-guiding element according to one or more of claims 1 to 7, **characterised in that** at least one further holding device (7) is arranged on the frame or housing (9) of the assembly group (10) and on the underside of the cover construction (3) in the reel-changing area (2).

9. A web-guiding element according to claim 8, **characterised in that** the further holding device (7) is realized as a fixing angle or a U-shaped rail.

10. A web-guiding element according to one or more of claims 1 to 9, **characterised in that** arranged on the frame or on the housing (10) there are adjusting elements with which the alignment of the leading roller (6) can be changed.

11. A web-guiding element according to one or more of claims 1 to 10, **characterised in that** two or more leading rollers (6) are provided, with the axes of the leading rollers (6) being arranged to be offset with respect to each other or in a line.

## Revendications

1. Elément de guidage d'une bande de papier dans une machine d'impression de journaux composé d'au moins un cylindre de guidage (6) guidant au moins une bande de papier (8) à partir de la zone de changement de bobine (2) à travers au moins un passage à papier (4) dans la dalle (3) d'une construction et au moins une paroi de guidage de bande (11) dans la zone de la machine d'impression (1),
**caractérisé en ce qu'**
au moins le cylindre de guidage (6) est pré-assemblé dans un châssis ou dans un boîtier (9) sous la forme d'un module de construction (10) et le module de construction (10) s'introduit dans le passage à papier (4) ou traverse celui-ci et se fixe à la paroi (11) de guidage de la bande avec des dispositifs de fixation (12).

2. Elément de guidage de bande de papier selon la revendication 1,
**caractérisé en ce que**
la longueur (10.2) et la largeur (10.1) du module (10) sont inférieures ou égales à la longueur (4.2) et à la largeur (4.1) du passage à papier (4).

3. Elément de guidage de bande de papier selon l'une des revendications 1 et 2,
**caractérisé en ce que**
la hauteur (10.3) du module (10) est de préférence supérieure ou égale à la hauteur (4.3) du passage à papier.

4. Elément de guidage de bande de papier selon l'une ou plusieurs des revendications 1 à 3,
**caractérisé par**
au moins un élément d'isolation phonique (5) entre la zone (1) de la machine d'impression et la zone (2) de changement des bobines pour isoler le bruit et cet élément d'isolation phonique (5) est monté sur le module (10) de l'élément de guidage de la bande de papier.

5. Elément de guidage de bande de papier selon l'une ou plusieurs des revendications 1 à 4,
**caractérisé en ce qu'**
au moins un élément d'isolation phonique (5) constitue au moins une paroi de châssis ou une paroi de boîtier du module (10).

6. Elément de guidage de bande de papier selon l'une ou plusieurs des revendications 1 à 5,
**caractérisé en ce qu'**
au moins un élément d'isolation phonique (5) est réalisé sous la forme d'un élément de fixation d'au moins un cylindre de guidage (6) et reçoit au moins en partie le poids d'au moins un cylindre de guidage (6).

7. Elément de guidage de bande de papier selon l'une ou plusieurs des revendications 1 à 6,
**caractérisé en ce que**
les dispositifs de fixation (12) du module (10) sont des éléments en forme de broches et notamment des broches ajustées et/ou des perçages reliés à des perçages complémentaires et/ou des éléments de broche de la paroi (11) de guidage de la bande.

8. Elément de guidage de bande de papier selon l'une ou plusieurs des revendications 1 à 7,
**caractérisé par**
au moins un autre dispositif de fixation (7) prévu sur le châssis ou le boîtier (9) du module (10) et sur le côté inférieur de la dalle de construction (3) dans la zone (2) de changement de bobine.

9. Elément de guidage de bande de papier selon la revendication 8,
**caractérisé en ce que**
l'autre dispositif de fixation (7) est réalisé sous la forme d'une cornière ou d'un rail à section en U.

10. Elément de guidage de bande de papier selon l'une ou plusieurs des revendications 1 à 9,
**caractérisé par**
des éléments de réglage prévus sur le châssis ou le boîtier (10) pour modifier l'alignement du cylindre de guidage (6).

11. Elément de guidage de bande de papier selon l'une ou plusieurs des revendications 1 à 10,
**caractérisé par**
deux ou plusieurs cylindres de guidage (6), les axes des cylindres de guidage (6) étant décalés ou alignés.
